# EUROPÄISCHE PATENTSCHRIFT

(11) **EP 3 329 110 B1**
(45) Veröffentlichungstag und Bekanntmachung des Hinweises auf die Patenterteilung: **20.11.2019**
(21) Anmeldenummer: 16744703.6
(22) Anmeldetag: 22.07.2016
(51) Int. Cl.: F02G 1/043

(54) **HYDROSTIRLING-MASCHINE**
HYDROSTIRLING-MASCHINE
MACHINE HYDRAULIQUE STIRLING

(30) Priorität: 31.07.2015 DE 102015009975
(43) Veröffentlichungstag der Anmeldung: 06.06.2018
(73) Patentinhaber: Wöhrle, Volker, 73663 Berglen (DE)
(72) Erfinder: Wöhrle, Volker, 73663 Berglen (DE)
(74) Vertreter: Schön, Thilo
(86) Internationale Anmeldenummer: PCT/EP2016/067523
(87) Internationale Veröffentlichungsnummer: WO 2017/021176

(56) Entgegenhaltungen:
- DE-B3-102006 028 561
- US-A- 3 608 311

## Beschreibung

### Technisches Gebiet der Erfindung

Die Erfindung betrifft eine Hydrostirling-Maschine nach dem Oberbegriff des Anspruchs 1.

Stirlingmotoren sind seit langer Zeit bekannt und haben trotz ihrer grundsätzlichen Einfachheit und trotz des theoretisch hohen erzielbaren Wirkungsgrades bisher kaum Eingang in die Praxis gefunden.

Ein "klassischer" Stirlingmotor weist wenigstens einen mit Gas, beispielsweise Luft, gefüllten Zylinder, einen axialbeweglich in diesen Zylinder gehaltenen Verdrängerkolben (auch Regenerator genannt) sowie einen ebenfalls axialbeweglich in diesen Zylinder gehaltenen sogenannten Arbeitskolben auf. Hierbei sind Verdrängerkolben und Arbeitskolben über eine Kurbelwelle miteinander gekoppelt, so dass sie eine gegenläufige Bewegung durchführen, wobei der Phasenwinkel normalerweise 180 Grad beträgt. In anderen Ausführungsformen des Stirlingmotores können Arbeitskolben und Verdrängerkolben auch in getrennten, jedoch miteinander verbundenen Zylindern angeordnet sein.

Solche mechanischen Stirlingmotoren laufen in der Regel relativ schnell, worin auch die Probleme begründet liegen, welche ihren Durchbruch in der Praxis bislang verhindert haben: durch die relativ schnellen Bewegungen weicht der tatsächliche Stirlingprozess vom theoretisch erreichbaren Stirlingprozess relativ stark ab, was natürlich zu einer Verschlechterung des theoretisch erreichbaren Wirkungsgrades führt. Weiterhin unterliegt insbesondere der Arbeitskolben einem hohen Dichtungsverschleiss, was bisherige mechanische Stirlingmotoren sehr wartungsaufwendig macht beziehungsweise ihre Lebensdauer stark herabsetzt.

### Stand der Technik

Aus der gattungsbildenden DE 10 2006 028 561 B3 ist eine sogenannte Hydrostirling-Maschine mit einem Hydraulikmotor und zwei Hydrostirling-Einheiten bekannt geworden. Jede Hydrostirling-Einheit weist hierbei einen Zylinder und einen in diesem Zylinder axialbeweglichen Verdrängerkolben auf. Hierbei wird die Axialposition der Verdrängerkolben aktiv gesteuert. Bei der dort beschriebenen Hydrostirling-Maschine ist der Arbeitskolben durch eine inkompressible Flüssigkeit ersetzt, welche zwischen den Zylindern der Hydrostirling-Einheiten hin und her fließt und hierbei den als Energiewandler-Einheit dienenden Hydraulikmotor antreibt. Die gezeigte Hydrostirling-Maschine hat gegenüber "klassischen" Stirlingmotoren mit Arbeitskolben den Vorteil, dass der Arbeitskolben durch eine Flüssigkeit ersetzt ist, so dass an dieser Stelle keine Dichtungsprobleme am Arbeitskolben auftreten, und dass die Maschine grundsätzlich langsamer laufen kann.

Ein Nachteil der in der DE 10 2006 028 561 B1 beschriebenen Maschine liegt darin, dass der Hydraulikmotor zwischen zwei Halbtakten die Richtung wechseln muss.

### Gegenstand der Erfindung

Hiervon ausgehend stellt sich die vorliegende Aufgabe der Erfindung, eine gattungsgemäße Hydro-Stirling-Maschine zu verbessern.

Diese Aufgabe wird durch eine Hydro-Stirling-Maschine mit den Merkmalen des Anspruchs 1 gelöst.

Erfindungsgemäß ist die Energiewandler-Einheit als Turbineneinheit mit einem Turbinenbehälter und einem in diesem Turbinenbehälter angeordneten Turbinenrad, insbesondere einem Pelton-Turbinenrad, ausgebildet. Der Einsatz einer anderen Gleichdruck-Turbine wäre jedoch ebenfalls möglich. Der Arbeitsflüssigkeits-Kreislauf weist mehrere Leitungen auf, wobei sich jeweils wenigstens eine Arbeitsflüssigkeitsleitung zwischen einer Hydrostirling-Einheit und der Turbineneinheit derart erstrecken, dass Arbeitsflüssigkeit, welche von einer Hydrostirling-Einheit zur Turbineneinheit fließt, zunächst auf das Turbinenrad trifft und dann in einen Bereich des Turbinenbehälters unterhalb des Turbinenrades fällt. Weiterhin weist der Arbeitsflüssigkeits-Kreislauf wenigstens zwei Arbeitsflüssigkeitsrückleitungen auf, wobei jeweils wenigstens eine Arbeitsflüssigkeitsrückleitung den Turbinenbehälter mit einer Hydrostirling-Einheit verbindet.

Hierdurch ist es möglich, dass sich das als Energiewandler dienende Turbinenrad immer in dieselbe Richtung drehen kann, was zum Antrieb eines Stromgenerators sehr vorteilhaft ist. Weiterhin sind die beiden Hydrostirling-Einheiten hydraulisch entkoppelt. Dies hat den Vorteil, dass sie nicht exakt phasenstarr gekoppelt sind. Zum anderen kann der hohe Wirkungsgrad einer Pelton-Turbine über einen weiten Lastbereich genutzt werden.

Um auf eine einfache, wartungsfreie und reibungsfreie Art eine Abdichtung zwischen Verdrängerkolben und Behälterinnenwand zu erreichen, sind die Verdrängerkolben jeweils Teil einer Verdrängerkolbeneinheit, welche außer dem Verdrängerkolben einen sich vom Verdrängerkolben nach unten erstreckenden Zylindermantel, dessen Außenfläche im Wesentlichen mit der Außenfläche des Verdrängerkolbens fluchtet, aufweist.

Um die Steuerung der Verdrängerkolben zu vereinfachen, sind sie vorzugsweise so dimensioniert, dass sie schwimmen. Hierdurch ist lediglich eine Steuerung, keine Regelung notwendig. Die Schwimmfähigkeit kann insbesondere dadurch erreicht werden, dass jeder Verdrängerkolben mit einem Auftriebskörper verbunden ist.

Vorteilhafte Ausführungsformen der Erfindung ergeben sich aus den Unteransprüchen.

Die Erfindung wird nun anhand von Ausführungsbeispielen mit Bezug auf die Figuren näher beschrieben. Hierbei zeigen:

### Kurzbeschreibung der Figuren

- Figur 1: Eine schematische Darstellung einer ersten Ausführungsform der erfindungsgemäßen Hydrostirling-Maschine, wobei die Behälter noch nicht mit Arbeitsflüssigkeit gefüllt sind,
- Figur 2: eine detailliertere Darstellung der ersten Hydrostirling-Einheit,
- Figur 2a: das Detail D aus Figur 2.
- Figur 3: das in Figur 2 Gezeigte in einem Arbeitszustand, wobei der Verdrängerkolben abgesenkt ist,
- Figur 4: das in Figur 3 Gezeigte, wobei der Arbeitskolben angehoben ist,
- Figur 5: die Hydrostirling-Maschine aus Figur 1 in einem ersten Arbeitszustand,
- Figur 5a: ein p-V-Diagramm, in welchem die der Figur 2 entsprechenden Zustände der beiden Hydrostirling-Einheiten eingezeichnet sind,
- Figur 6: das in Figur 5 Gezeigte in einem nachfolgenden Arbeitszustand,
- Figur 6a: das p-V-Diagramm mit entsprechend Figur 6 eingezeichneten Zuständen der Hydrostirling-Einheiten,
- Figur 7: das in Figur 6 Gezeigte in einem nachfolgenden Arbeitszustand,
- Figur 7a: das p-V-Diagramm mit entsprechend Figur 7 eingezeichneten Zuständen der Hydrostirling-Einheiten,
- Figur 8: das in Figur 7 Gezeigte in einem nachfolgenden Arbeitszustand,
- Figur 8a: das p-V-Diagramm mit entsprechend Figur 8 eingezeichneten Zuständen der Hydrostirling-Einheiten,
- Figur 9: Das in Figur 8 Gezeigte in einem nachfolgenden Arbeitszustand,
- Figur 9a: das p-V-Diagramm mit entsprechend Figur 9 eingezeichneten Zuständen der Hydrostirling-Einheiten,
- Figur 10: eine zweite Ausführungsform in einer der Figur 1 entsprechenden Darstellung,
- Figur 10a: das p-V-Diagramm mit entsprechend Figur 10 eingezeichneten Zuständen der Hydrostirling-Einheiten,
- Figur 11: eine dritte Ausführungsform in einer der Figur 1 entsprechenden Darstellung und
- Figur 12: einen Teil einer Hydrostirling-Einheit mit einer verbesserten thermischen Trennung.

### Detaillierte Beschreibung bevorzugter Ausführungsbeispiele

Zunächst wird mit Figur 1 ein erstes Ausführungsbeispiel der erfindungsgemäßen Hydrostirling-Maschine beschrieben, wobei die Darstellung schematisch und ohne Details ist.

Die Hydrostirling-Maschine weist drei Hauptelemente, nämlich zwei gleichartige Hydrostirling-Einheiten (erste Hydrostirling-Einheit 10 und zweite Hydrostirling-Einheit 20), sowie eine Turbineneinheit 30, auf. Die Hydrostirling-Einheiten 10, 20 sind, wie erwähnt, gleichartig aufgebaut und weisen jeweils einen Behälter 11, 21, einen Heizkopf 12, 22 zum Beheizen des jeweils oberen Teils eines Behälters 11, 21, einen Verdrängerkolben 13, 23 sowie eine Hebeeinrichtung 16, 26 zum Anheben des jeweiligen Verdrängerkolbens 13, 23 auf. Auf eine konkrete Ausgestaltung der Hebeeinrichtungen 16, 26 wird später eingegangen. Die Mantelflächen der Behälter 11, 21 sind jeweils vorzugsweise zweiteilig aufgebaut (in Figur 1 nicht dargestellt), so dass eine thermische Trennung des oberen, heißen Endes, vom unteren, kalten Bereich des Behälters erfolgt.

Jeder Verdrängerkolben 13, 23 weist eine ringförmige Isolierung 13a, 23a sowie einen von dieser Isolierung 13a, 23a umschlossenen, zumindest abschnittsweise gasdurchlässigen Regenerator 13b, 23b auf. Hierbei ist es bevorzugt, dass die Isolierung 13a, 23a oben bündig mit dem Regenerator 13b, 23b ist, sich jedoch über sein unteres Ende hinaus erstreckt (nur in den Figuren 2 bis 4 dargestellt). Die Regeneratoren 13b, 23b können beispielsweise aus Drahtgewebe bestehen. Zur Abdichtung erstreckt sich jeweils ein unten offener Hohlzylinder, also ein Zylindermantel 14, 24 vom äußeren Rand des Verdrängerkolbens 13, 23. Über Bolzen 91, 111 ist jeweils der untere Rand des Zylindermantels 14, 24 mit einem Auftriebskörper 90, 110 verbunden. Hierauf wird später nochmals mit Bezug auf die Figuren 2 bis 4 näher eingegangen. Verdrängerkolben, Zylindermantel und Auftriebskörper bilden jeweils eine Verdrängerkolbeneinheit.

Es ist eine Turbineneinheit 30 vorgesehen, über welche die beiden Hydrostirling-Einheiten 10, 20 miteinander verbunden sind, worauf später genauer eingegangen wird. Die Turbineneinheit 30 weist einen Druckbehälter, welcher als Turbinenbehälter 32 bezeichnet wird, auf, in dessen Innerem ein Turbinenrad 34, welches vorzugsweise das Turbinenrad einer Peltonturbine ist, angeordnet ist. Das Turbinenrad 34 ist mittels einer über ein druckdichtes Lager durch die Behälterwand des Turbinenbehälters 32 geführten Welle oder eine mittels einer Magnetkupplung mit einem Generator 36 zur Stromerzeugung verbunden. Die dem Generator 36 nachgeschalteten elektrischen Aggregate sind nicht dargestellt, da sie für die vorliegende Erfindung nicht von Bedeutung sind.

In der Regel ist es zu bevorzugen, die Hydrostirling-Maschine unter erhöhtem Vordruck von beispielsweise 10 bis 50 bar zu betreiben, wozu ein Kompressor oder eine Druckgasflasche 40 vorgesehen ist, welcher mit einer Druckgasleitung 42 mit dem Inneren des Turbinenbehälters 32 verbunden ist. Der Turbinenbehälter 32 bildet, ebenso wie die unteren Abschnitte der Behälter 11, 21, das kalte Ende der Hydrostirling-Maschine. Dies ist durch die angedeuteten Kühlrippen symbolisiert.

Der Arbeitsflüssigkeits-Kreislauf der Hydrostirling-Maschine weist folgende Bestandteile auf: Jede der beiden Hydrostirling-Einheiten 10, 20 ist mit der Turbineneinheit 30 mittels einer Arbeitsflüssigkeitsleitung 50, 60 verbunden, welche jeweils im Bereich des Bodens des Behälters 11, 21 der jeweiligen Hydrostirling-Einheit beginnt und in einer auf das Turbinenrad 34 gerichteten, regelbaren Düse 56, 66 endet. Jede dieser Arbeitsflüssigkeitsleitung 50, 60 weist weiterhin ein Sperrventil 52, 62 auf. Diese Arbeitsflüssigkeitsleitungen dienen dazu, dass Arbeitsflüssigkeit, welche vorzugsweise aus Wasser oder überwiegend aus Wasser besteht, von dem jeweiligen Behälter 11, 21 einer Hydrostirling-Einheit 10, 20 zur Turbineneinheit 30 strömen kann, um dort unter Wandlung von Druck in Geschwindigkeit das Turbinenrad 34 anzutreiben.

Weiterhin ist jeder Behälter 11, 21 einer Hydrostirling-Einheit mittels einer Arbeitsflüssigkeitsrückleitung 70, 74 mit dem Turbinenbehälter 32 verbunden, in welcher jeweils eine in beide Richtungen antreibbare Pumpe 73, 76 angeordnet ist. Diese Arbeitsflüssigkeitsrückleitungen 70, 74 erstrecken sich jeweils von Behälterboden zu Behälterboden (oder nahe des Behälterbodens) und weisen jeweils ein Sperrventil 72, 78 auf.

Ein Austausch von Arbeitsgas, beispielsweise Stickstoff, zwischen den Behältern findet nicht, oder nur über Lösung des Arbeitsgases in der Arbeitsflüssigkeit statt, so dass die Gasmenge in jedem Zylinder über die Zeit konstant ist. Die Arbeitsflüssigkeit ist vorzugsweise Wasser.

Es ist zu bevorzugen, dass - wie auch dargestellt - sämtliche Behälter denselben Durchmesser aufweisen.

Nun wird nun mit Bezug auf die Figur 2 ein konkretes bevorzugtes Ausführungsbeispiel einer Hebeeinrichtung beschrieben, wobei zur sprachlichen Vereinfachung nur eine Hebeeinrichtung, nämlich die Hebeeinrichtung der ersten Hydrostirling-Einheit 10 beschrieben wird. Die Hebeeinrichtung der zweiten Hydrostirling-Einheit 20 ist vorzugsweise natürlich genau gleich aufgebaut. Der besondere Vorteil der nun beschriebenen Hebeeinrichtung ist, dass sie eine weitere Funktion übernimmt, nämlich das Zuführen von aus der Turbineneinheit rückströmender Arbeitsflüssigkeit in den Behälter der Hydrostirling-Einheit, derart, dass ein guter Wärmeübergang zwischen Arbeitsflüssigkeit und Arbeitsgas stattfindet.

Es ist, wie bereits erwähnt, ein Auftriebskörper 90, beispielsweise in Form einer Hohlkugel vorgesehen, welche über Verbindungselemente, wie beispielsweise Bolzen 91 mit dem Zylindermantel 14 verbunden ist. Der Hohlkörper weist ein vollständig ummanteltes Durchgangsloch auf, durch welches sich ein statisches Steigrohr 92 erstreckt, dessen unteres Ende starr und dicht mit dem Behälter 11 verbunden ist und in welches die erste Arbeitsflüssigkeitsrückleitung 70 mündet. Zwischen dem statischen Steigrohr 92 und der Wandung des Loches ist wenigstens ein Lager, beispielsweise in Form eines Kugellagers, vorgesehen. Eingezeichnet sind in der Figur 2 zwei solcher Lager 96. Im Inneren des statischen Steigrohres 92 ist ein bewegliches Steigrohr 94 nach Art eines Kolbens axial beweglich gelagert. Weiterhin trägt der Verdrängerkolben 13 an seiner Unterseite einen Deflektor 98.

Am unteren Ende des beweglichen Steigrohres 94 ist ein Rückfluss-Sperrventil, beispielsweise in Form eines vorgespannten Kugelventils vorgesehen, durch welches Arbeitsflüssigkeit bei Überschreiten eines vorbestimmten Differenzdrucks vom statischen Steigrohr 92 in das bewegliche Steigrohr 94 gelangen kann. Im Bereich des unteren Endes trägt die Außenwandung des beweglichen Steigrohrs 94 Kolbendichtungsringe, welche symbolisch dargestellt sind. Die Kolbendichtungsringe befinden sich vollständig innerhalb des Arbeitsflüssigkeitskreislaufs. Diese Details sind in Figur 2a symbolisch dargestellt. Das obere Ende des beweglichen Steigrohres 94 weist eine nach oben gerichtete Öffnung 95 auf. Im gezeigten Ausführungsbeispiel ist das bewegliche Steigrohr am oberen Ende vollständig offen, was jedoch nicht zwingend ist.

Die Funktionsweise der Hebeeinrichtung 16 wird nun mit Bezug auf die Figuren 3 und 4 näher erläutert. Der Auftrieb des Auftriebskörpers 90 ist in Bezug auf die Arbeitsflüssigkeit (in der Regel Wasser) so bemessen, dass die untere Fläche des Regenerators 13b gerade auf der Arbeitsflüssigkeit schwimmt (wie in Figur 3 dargestellt), wobei ein unterer Abschnitt der Isolierung 13a in die Arbeitsflüssigkeit eintaucht. Im passiven Zustand, das heißt, wenn kein Wasser durch die Steigrohre strömt, stellt sich somit das in Figur 3 Gezeigte ein. Strömt nun von der Turbineneinheit 30 rücklaufendes Wasser durch das statische Steigrohr 92 so öffnet sich das Rückfluss-Sperrventil, Arbeitsflüssigkeit strömt durch die Steigrohre, tritt am oberen Ende des beweglichen Steigrohres aus der Öffnung 95 aus und drückt so den Verdrängerkolben nach oben. Da Arbeitsflüssigkeit nur zwischen dem oberen Ende des beweglichen Steigrohres und dem Deflektor austreten kann, entweicht Arbeitsflüssigkeit an dieser Stelle in Form eines Films (hydrodynamisches Paradoxon). Dies ist in Figur 4 dargestellt. Damit das bewegliche Steigrohr 94 bei absinkendem Verdrängerkolben in das statische Steigrohr 92 einsinken kann, darf der Deflektor 98 das obere Ende des beweglichen Steigrohres (das heißt die Öffnung 95) nicht dicht verschließen.

Der benötigte Arbeitsflüssigkeitsdruck wird überwiegend von der Turbineneinheit zur Verfügung gestellt, es ist jedoch zusätzlich eine in beide Richtungen antreibbare Pumpe 73 in der Arbeitsflüssigkeitsrückleitung vorgesehen (Fig. 1).

Der Betrieb der eben beschriebenen Maschine wird nun anhand eines halben Zyklus mit Bezug auf die Figuren 5 bis 9a näher beschrieben, wobei beim beschriebenen Ausführungsbeispiel ein Vordruck von 12 bar herrscht. Die Figur 5 zeigt den Startpunkt eines Zyklus, wobei der Startzeitpunkt bei einem Kreisprozess natürlich willkürlich festlegbar ist. Die Figur 5a zeigt das p-V-Diagramm zur Figur 5, wobei die Zustände der Arbeitsgase der beiden Hydrostirling-Einheiten 10, 20 eingezeichnet sind. Zum (wie gesagt beliebigen) Startzeitpunkt des Zyklus befindet sich der Verdrängerkolben 13 der ersten Hydrostirling-Einheit 10 in seinem oberen Totpunkt, wobei er zur besseren Wärmeübertragung an der oberen Behälterwandung anliegen kann. Weiterhin hat der Behälter 11 seinen maximalen Arbeitsflüssigkeits-Füllstand und somit sein minimales Gasvolumen. Das Gas befindet sich zwischen der Oberfläche der Arbeitsflüssigkeit und der Unterseite des Verdrängerkolbens 13, ist also relativ kalt. Der Druck im Behälter 11 der ersten Hydrostirling-Einheit 10 ist der Vordruck, also 12 bar.

Der Arbeitsflüssigkeitspegel im Turbinenbehälter 32 ist maximal und der Druck im Turbinenbehälter ist ebenfalls der Vordruck, also 12 bar. Das momentane Gasvolumen im Turbinenbehälter entspricht dem Gasvolumen im Behälter 11 der ersten Hydrostirling-Einheit 10.

Der Arbeitsflüssigkeits-Pegel der zweiten Hydrostirling-Einheit 20 ist minimal und die Unterseite des Verdrängerkolbens 23 liegt auf der Oberfläche der Arbeitsflüssigkeit auf. Auch im Behälter 21 der zweiten Hydrostirling-Einheit 20 herrscht der Vordruck, also 12 bar, das Arbeitsgas ist relativ heiß.

Nun wird, wie in Figur 6 gezeigt, die erste Pumpe 73 kurz in Rücklaufrichtung angetrieben, so dass der erste Verdrängerkolben 13 abgesenkt wird, bis er auf die Oberfläche der Arbeitsflüssigkeit trifft. Hierbei durchströmt das relativ kalte Gas den Regenerator 13b des Verdrängerkolbens 13, wobei dieses erhitzt wird. Hierdurch wird das Gas isochor komprimiert, im gezeigten Ausführungsbeispiel auf ca. 33 bar. Der Zustand der zweiten Hydrostirling-Einheit 20 ändert sich hierbei nicht.

Nun wird, wie in Figur 7 gezeigt, die zweite Pumpe 76 bei kurz geöffnetem Sperrventil 78 angetrieben und somit der Verdrängerkolben 23 der zweiten Hydrostirling-Einheit 20 angehoben. Hierdurch fließt das heiße Gas durch den Regenerator, kühlt ab und wird somit isochor dekomprimiert, im gezeigten Ausführungsbeispiel auf ca. 4,3 bar.

Als nächstes wird das Sperrventil 78 wieder geöffnet, so dass Arbeitsflüssigkeit vom Turbinenbehälter 30 in den Behälter 21 der zweiten Hydrostirling-Einheit fließt und hierbei ein Druckausgleich zwischen dem Turbinenbehälter und dem Behälter 21 der ersten Hydrostirling-Einheit stattfindet (Fig. 8). Im beschriebenen Ausführungsbeispiel herrscht nach Abschluss des Druckausgleichs im Turbinenbehälter 30 und im Behälter 21 ein Druck von ca. 8 bar. Das Arbeitsgasvolumen in diesen beiden Behältern ist jetzt gleich. Der Turbinenbehälter 30 hat seinen minimalen Arbeitsflüssigkeits-Pegel und seinen minimalen Druck erreicht. Somit herrscht der maximale Druckunterschied zwischen dem ersten Stirling-Behälter 10 und dem Turbinen-Behälter 30. Dieser Zustand ist in Figur 8 gezeigt.

Nun wird das Sperrventil 52 der ersten Arbeitsflüssigkeitsleitung 50, das Sperrventil 78 der zweiten Arbeitsflüssigkeits-Rückleitung 74 und auch die Regeldüse 56 geöffnet, so dass ein Druckausgleich zwischen dem Behälter 11 der ersten Hydrostirling-Einheit 10, dem Turbinenbehälter 30 und dem Behälter 21 der zweiten Stirling-Einheit 20 stattfinden kann. Das heiße Gas im Behälter 11 expandiert im Wesentlichen isotherm und drückt die Arbeitsflüssigkeit aus dem Behälter 11. Der Verdrängerkolben schwimmt hierbei weiter auf der Arbeitsflüssigkeit. Arbeitsflüssigkeit strömt vom Behälter 11 der ersten Hydrostirling-Einheit 10 durch die erste Arbeitsflüssigkeitsleitung 50, trifft auf das Turbinenrad 34 und gelangt somit in den Turbinenbehälter 32. Die Regeldüse 56 ist hierbei zu Beginn nur teilweise geöffnet und öffnet bei zunehmendem Druckausgleich immer mehr. Hierbei wird Arbeit geleistet, so dass der Generator 36 elektrische Energie erzeugt. Durch das geöffnete Absperrventil 76 der zweiten Arbeitsflüssigkeits-Rückleitung 74 steigt nicht nur der Arbeitsflüssigkeits-Pegel im Turbinenbehälter 30 sondern auch im Behälter 21 der zweiten Hydrostirling-Einheit 20, bis der Zustand der Figur 9 erreicht ist, in welchem die beiden Hydrostirling-Einheiten Ihre Zustände gegenüber Figur 5 getauscht haben. Nun beginnt der zweite Halb-Zyklus mit der isochoren Kompression im Behälter 21 der zweiten Hydrostirling-Einheit.

Die Figur 10 zeigt ein zweites Ausführungsbeispiel der Erfindung in einer der Figur 1 entsprechenden Darstellungen. Grundsätzlich ist die Hydrostirling-Maschine des zweiten Ausführungsbeispiels aufgebaut wie die Hydrostirling-Maschine des ersten Ausführungsbeispiels, die beiden Hydrostirling-Einheiten 10 und 20 verfügen jedoch zusätzlich über eine Dampferzeugungseinheit 17, 27, welche jeweils aus einem Dampferzeuger 17b, 27b, einen Reservoir 17c, 27c und einen Rücklauf 17d, 27d besteht. Die Dampferzeuger erhalten ihre Wärme ganz oder überwiegend von der äußeren Wandung des Behälters unterhalb der Trennstelle zwischen heißem und kaltem Teil des Behälters und tragen somit zur gewünschten Kühlung bei. Der erzeugte Dampf wird - vorzugsweise als überhitzter Dampf (wozu ein nicht dargestellter zusätzlicher Überhitzer vorgesehen sein kann) - in den Turbinenbehälter eingespritzt (Bezugszeichen 100). In diesem Fall wird anstatt eines Druckausgleiches zwischen dem Turbinenbehälter und dem Behälter der zweiten Hydrostirling-Einheit der Turbinenbehälter derart mit Dampf ausgepresst, dass der In Figur 10 gezeigte Zustand statt des in Figur 8 gezeigten Zustandes erreicht wird. Strömt dann kaltes Wasser von der ersten Hydrostirling-Einheit in den Turbinenbehälter, so kondensiert der überhitzte Wasserdampf sofort aus und es steht ein noch erhöhtes Druckgefälle zur Verfügung.

Um zu erreichen, dass die Arbeitsflüssigkeitsmenge, das heißt hier Wassermenge, in der Hydrostirling-Maschine konstant bleibt, muss über den Rücklauf 17d kontinuierlich oder in gewissen zeitlichen Abständen Wasser entnommen werden. Da die Menge an eingespritztem überhitztem Wasserdampf sehr klein sein kann, ist es ausreichend, in gewissen zeitlichen Abständen Wasser zu entnehmen.

Die Figur 11 zeigt ein viertes Ausführungsbeispiel in einer der Figur 1 entsprechenden Darstellung. Es ist keine Dampfeinspritzungen dargestellt, diese kann jedoch zusätzlich vorhanden sein.

Der Unterschied zu den bisher gezeigten Ausführungsbeispielen besteht darin, dass zusätzlich zu den Arbeitsflüssigkeitsrückleitungen 70, 74 Bypass-Leitungen 71, 75 vorgesehen sind, welche den Turbinenbehälter 32 und die Behälter 11, 21 der Hydrostirling-Einheiten 20, 30 unter Umgehung der Pumpen 73, 76 und der Hebeeinrichtungen miteinander verbinden. In jeder Bypass-Leitung ist ein Sperrventil vorgesehen. Man könnte diese Bypass-Leitungen auch als zweite Arbeitsflüssigkeitsrückleitungen bezeichnen. Solange die Maschine mit geringer Frequenz (beispielsweise ein Zyklus pro Minute) und somit mit maximalem Wirkungsgrad betrieben wird, können die Bypass-Leitungen in der Regel funktionslos bleiben. Soll jedoch die Maschine mit höherer Leistung und somit mit größerem Durchsatz an Arbeitsflüssigkeit betrieben werden, so kann es sinnvoll sein, dass ein Teil der vom Turbinenbehälter 32 in den jeweiligen Behälter 11, 21 der betreffenden Hydrostirling-Einheit 10, 20 rücklaufenden Arbeitsflüssigkeit die Pumpe und die Hebeeinrichtung umgeht. Hierfür dienen die Bypass-Leitungen 71, 75.

Abschließend sei noch darauf hingewiesen, dass in den Figuren 5 bis 11 die Hebeeinrichtungen nicht im Detail dargestellt sind, es jedoch zu bevorzugen ist, dass diese wie mit Bezug auf die Figuren 2 bis 4 beschrieben ausgebildet sind. Grundsätzlich ist es jedoch auch denkbar, Hebeeinrichtungen einzusetzen, welche vom Arbeitsflüssigkeitskreislauf unabhängig sind.

Die Figur 12 zeigt eine Möglichkeit, wie die thermische Trennung zwischen oberem Behälterbereich und unterem Behälterbereich während der Phase, in welcher sich der Verdrängerkolben 13 in seiner oberen Endstellung befindet, verbessert werden kann. Hierfür weist die Innenwand des Mantels des Behälters 11 eine nach unten weisende Stufe und der Zylindermantel 14 einen Anschlag auf. Weiterhin kann eine, vorzugsweise von der Stufe getragene, Dichtung 11c vorgesehen sein. Wie dargestellt, wird die Stufe vorzugsweise dadurch erzeugt, dass der Behälter 11 aus einem oberen Behälterteil 11a und einem an den oberen Behälterteil 11a angeflanschten unteren Behälterteil 11b besteht, wobei der obere Behälterteil 11a einen kleineren Innendurchmesser als der untere Behälterteil aufweist. Der Anschlag des Zylindermantels 14 ist vorzugsweise als Sicke 14a ausgebildet. Stufe und Anschlag sind so angeordnet, dass der Anschlag an der Stufe beziehungsweise an der Dichtung 14a anliegt, wenn sich der Verdrängerkolben 13 in seiner oberen Endstellung befindet (s. beispielsweise Figur 10). Hierdurch wird erreicht, dass kein kaltes Wasser im Spalt zwischen Zylindermantel 14 und Innenseite des oberen Behälterteils 11a nach oben steigen kann, wenn sich der Verdrängerkolben in seiner oberen Endstellung befindet, wodurch die thermische Entkopplung verbessert wird. Natürlich kann die beschriebene Maßnahme bei beiden Hydrostirling-Einheiten 10, 20 vorgesehen sein.

### Bezugszeichenliste

- 10: erste Hydrostirling-Einheit
- 11: Behälter
- 11a: oberer Behälterteil
- 11b: unterer Behälterteil
- 11c: Dichtung
- 12: Heizkopf
- 13: Verdrängerkolben
- 13a: Isolierung
- 13b: Regenerator
- 14: Zylindermantel
- 14a: Sicke
- 16: Hebeeinrichtung
- 17: Dampferzeugungseinheit
- 17b: Dampferzeuger
- 17c: Reservoir
- 17d: Rücklauf
- 20: zweite Hydrostirling-Einheit
- 21: Behälter
- 22: Heizkopf
- 23: Verdrängerkolben
- 23a: Isolierung
- 23b: Regenerator
- 24: Zylindermantel
- 26: Hebeeinrichtung
- 27: Dampferzeugungseinheit
- 27b: Dampferzeuger
- 37c: Reservoir
- 37d: Rücklauf
- 30: Turbineneinheit
- 32: Turbinenbehälter
- 34: Turbinenrad
- 36: Generator
- 40: Druckgasflasche
- 42: Druckgasleitung
- 50: erste Arbeitsflüssigkeitsleitung
- 52: Sperrventil
- 56: Regeldüse
- 60: zweite Arbeitsflüssigkeitsleitung
- 62: Sperrventil
- 66: Regeldüse
- 70: erste Arbeitsflüssigkeitsrückleitung
- 71: erste Bypass-Leitung
- 72: Sperrventil
- 73: Pumpe
- 74: zweite Arbeitsflüssigkeitsrückleitung
- 75: zweite Bypass-Leitung
- 76: Pumpe
- 78: Sperrventil
- 90: Auftriebskörper der ersten Hydrostirling-Einheit
- 91: Bolzen
- 92: statisches Steigrohr
- 94: bewegliches Steigrohr
- 95: Öffnung
- 96: Lager
- 98: Deflektor
- 100: Dampfeinspritzung
- 110: Auftriebskörper der zweiten Hydrostirling-Einheit
- 111: Bolzen

## Patentansprüche

1. Hydrostirling-Maschine mit:
wenigstens zwei Hydrostirling-Einheiten (10, 20), welche jeweils einen als stehender Zylinder ausgebildeten Behälter (11, 21) aufweisen wobei für jeden Behälter (11, 21) eine Heizeinrichtung zur Beheizung eines oberen Endes oder eines oberen Endbereichs vorgesehen ist und wobei im Inneren jedes Behälters (11, 21) eine axial bewegliche, steuerbare Verdrängerkolbeneinheit mit einem Verdrängerkolben (13, 23), welcher einen Regenerator (13b, 23b) aufweist, angeordnet ist,
einer Energiewandler-Einheit und
einem gemeinsamen Arbeitsflüssigkeits-Kreislauf, welcher für jede Hydrostirling-Einheit wenigstens eine Arbeitsflüssigkeitsleitung (50, 60) aufweist, welche die Hydrostirling-Einheit mit der Energiewandler-Einheit verbindet,
**dadurch gekennzeichnet,**
**dass** die Energiewandler-Einheit eine Turbineneinheit (30) ist, welche einen Turbinenbehälter (32) und ein in diesem Turbinenbehälter (32) angeordnetes Turbinenrad (34) aufweist,
**dass** sich die Arbeitsflüssigkeitsleitungen (50, 60) zwischen den Hydrostirling-Einheiten (10, 20) und der Turbineneinheit (30) derart erstrecken, dass Arbeitsflüssigkeit, welche von einer Hydrostirling-Einheit (10, 20) zur Turbineneinheit (30) fließt, zunächst auf das Turbinenrad (34) trifft und dann in einen Bereich des Turbinenbehälters (32) unterhalb des Turbinenrades (34) fällt,
**dass** der Arbeitsflüssigkeits-Kreislauf für jede Hydrostirling-Einheit (10, 20) wenigstens eine Arbeitsflüssigkeitsrückleitung (70, 74) aufweist, welche die Turbineneinheit (30) mit der Hydrostirling-Einheit (10, 20) verbindet, und
**dass** jede Verdrängerkolbeneinheit einen sich vom Verdrängerkolben (13, 23) nach unten erstreckenden Zylindermantel (14, 24), dessen Außenfläche im Wesentlichen mit der Außenfläche des Verdrängerkolbens (13, 23) fluchtet, aufweist.

2. Hydrostirling-Maschine nach Anspruch 1, **dadurch gekennzeichnet, dass** die Auftriebskraft der Verdrängerkolbeneinheit jeweils derart größer als deren Gewichtskraft ist, dass der Regenerator (13b, 23b) auf der Arbeitsflüssigkeit schwimmt.

3. Hydrostirling-Maschine nach Anspruch 2, **dadurch gekennzeichnet**, jeder Verdrängerkolben eine den Regenerator (13b, 23b) umlaufende Isolierung (13a, 23a) aufweist, deren spezifisches Gewicht kleiner als das spezifische Gewicht der Arbeitsflüssigkeit ist und welche sich über das untere Ende des Regenerators (13b, 23b) erstreckt, so dass ein unterer Abschnitt der Isolierung (13a, 23a) in die Arbeitsflüssigkeit eintaucht.

4. Hydrostirling-Maschine nach einem der vorangehenden Ansprüche, **dadurch gekennzeichnet, dass** jede Verdrängerkolbeneinheit einen mit dem Verdrängerkolben (13, 23) verbundenen Auftriebskörper (90, 110) aufweist.

5. Hydrostirling-Maschine nach Anspruch 4, **dadurch gekennzeichnet, dass** der Zylindermantel (14, 24) zumindest einen Teil der Verbindung zwischen Verdrängerkolben (13, 23) und Auftriebskörper (90, 110) bildet.

6. Hydrostirling-Maschine nach einem der vorangehenden Ansprüche, **dadurch gekennzeichnet, dass** die Behälter (11, 21) auf ihrer Innenseite jeweils eine nach unten weisende Stufe (11a) und die Zylindermäntel (13, 23) jeweils einen Anschlag zur Anlage an diese Stufe (11a) aufweisen.

7. Hydrostirling-Maschine nach einem der vorangehenden Ansprüche, **dadurch gekennzeichnet, dass** zur Steuerung der Verdrängerkolben (13, 23) im Inneren des Behälters (11, 21) jeder Hydrostirling-Einheit ein mit der Arbeitsflüssigkeitsrückleitung (70, 74) verbundenes statisches Steigrohr (92) und ein nach Art eines Kolbens in dem statischen Steigrohr (92) angeordnetes bewegliches Steigrohr (94) vorgesehen sind.

8. Hydrostirling-Maschine nach Anspruch 7, **dadurch gekennzeichnet, dass** sich das statische Steigrohr (92) durch den Auftriebskörper (90) erstreckt.

9. Hydrostirling-Maschine nach einem der Ansprüche 7 oder 8, **dadurch gekennzeichnet, dass** das bewegliche Steigrohr (94) an seinem oberen Ende eine nach oben weisende Öffnung (95) aufweist.

10. Hydrostirling-Maschine nach einem der Ansprüche 7 bis 9, **dadurch gekennzeichnet, dass** der Verdrängerkolben (13) nicht fest mit dem beweglichen Steigrohr (94) verbunden ist.

11. Hydrostirling-Maschine nach Anspruch 9 und Anspruch 10, **dadurch gekennzeichnet, dass** der Verdrängerkolben (13) einen zur Öffnung (95) weisenden Deflektor (98) aufweist.

12. Hydrostirling-Maschine nach einem der vorangehenden Ansprüche, **dadurch gekennzeichnet, dass** der Turbinenbehälter (32) eine Dampfeinspritzung (100) aufweist.

13. Hydrostirling-Maschine nach Anspruch 12, **dadurch gekennzeichnet, dass** die der Dampfeinspritzung (100) zugeordneten Dampferzeuger (17b, 27b) jeweils mit der Außenwand eines Behälters (11, 21) einer Hydrostirling-Einheit (10, 20) in Kontakt stehen.

14. Hydrostirling-Maschine nach einem der vorangehenden Ansprüche, **dadurch gekennzeichnet, dass** genau zwei Hydrostirling-Einheiten (10, 20) vorgesehen sind, in denen jeweils ein Stirling-Kreisprozess abläuft.

15. Hydrostirling-Maschine nach einem der vorangehenden Ansprüche, **dadurch gekennzeichnet, dass** das Turbinenrad (34) ein Pelton-Turbinenrad ist.

## Claims

1. Hydro Stirling engine comprising:
at least two hydro Stirling units (10, 20), which in each case comprise a container (11, 21) configured as a standing cylinder, wherein for each container (11, 21) a heating device for heating an upper region or an upper end region is provided, and wherein an axially movable and controllable displacement piston unit with a displacement piston (13, 23) comprising a regenerator (13b, 23b) is arranged in the interior of each container (11, 21),
an energy converter unit, and
a common working fluid circuit, which has, for each hydro Stirling unit, at least one working fluid line (50, 60), which connects the hydro Stirling unit to the energy converter unit,
**characterised in**
**that** the energy converter unit is a turbine unit (30), which has a turbine vessel (32) and a turbine wheel (34) arranged in this turbine vessel (32),
**that** the working fluid lines (50, 60) extend between the hydro Stirling units (10, 20) and the turbine unit (30) in such a way that working fluid, which flows from a hydro Stirling unit (10, 20) to the turbine unit (30), firstly impinges on the turbine wheel (34) and then falls into a region of the turbine vessel (32) below the turbine wheel (34),
**that** the working fluid circuit comprises for each hydro Stirling unit (10, 20) at least one working fluid return line (70, 74), which connects the turbine unit (30) to the hydro Stirling unit (10, 20), and
**that** each displacement piston unit comprises a cylinder shell (14, 24) extending downwardly from the displacement piston (13, 23), wherein the outer surface of the cylinder shell is substantially aligned with the outer surface of the displacement piston (13, 23).

2. Hydro Stirling engine according to claim 1, **characterised in that** the lifting force of the displacement piston unit is in each case greater than its force due to weight, in such a way that the regenerator (13b, 23b) floats on the working fluid.

3. Hydro Stirling engine according to claim 2, **characterised in that** each displacement piston comprises insulation (13a, 23a) surrounding the regenerator (13b, 23b), the specific weight of which is less than the specific weight of the working fluid, and wherein the insulation extends over the lower end of the regenerator (13b, 23b) such that a lower section of the insulation (13a, 23a) is immersed into the working fluid.

4. Hydro Stirling engine according to any one of the preceding claims, **characterised in that** each displacement piston unit comprises a lifting body (90, 110) connected to the displacement piston (13, 23).

5. Hydro Stirling engine according to claim 4, **characterised in that** the cylinder shell (14, 24) forms at least a part of the connection between the displacement piston (13, 23) and the lifting body (90, 110).

6. Hydro Stirling engine according to any one of the preceding claims, **characterised in that** the containers (11, 21) comprise on their inner side in each case a downwards facing step (11a), and the cylinder shells (13, 23) in each case comprise a stop for engaging in contact with this step (11a).

7. Hydro Stirling engine according to any one of the preceding claims, **characterised in that**, in order to control the displacement pistons (13, 23), a static riser pipe (92) connected to the working fluid return line (70, 74), and a movable riser pipe (94) arranged in the static riser pipe (92) in the form of a piston, are provided in the interior of the container (11, 21) of each hydro Stirling unit.

8. Hydro Stirling engine according to claim 7, **characterised in that** the static riser pipe (92) extends through the lifting body (90).

9. Hydro Stirling engine according to any one of claims 7 or 8, **characterised in that** the movable riser pipe (94) exhibits an upwards pointing opening (95) at its upper end.

10. Hydro Stirling engine according to any one of claims 7 or 9, **characterised in that** the displacement piston (13) is not securely connected to the movable riser pipe (94).

11. Hydro Stirling engine according to claim 9 and claim 10, **characterised in that** the displacement piston (13) comprises a deflector (98) pointing towards the opening (95).

12. Hydro Stirling engine according to any one of the preceding claims, **characterised in that** the turbine vessel (32) comprises a steam injector (100).

13. Hydro Stirling engine according to claim 12, **characterised in that** the steam generators (17b, 27b) assigned to the steam injector (100) are in contact in each case with the outer wall of a container (11, 21) of a hydro Stirling unit (10, 20).

14. Hydro Stirling engine according to any one of the preceding claims, **characterised in that** exactly two hydro Stirling units (10, 20) are provided, in which in each case a Stirling circuit process runs.

15. Hydro Stirling engine according to any one of the preceding claims, **characterised in that** the turbine wheel (34) is a Pelton turbine wheel.

## Revendications

1. Machine hydraulique stirling :
comprenant deux unités hydrauliques stirling (10, 20), chacune comprenant un récipient (11, 21) configuré comme un cylindre vertical,
dans laquelle il est prévu, pour chaque récipient (11, 21), un dispositif de chauffage pour chauffer une extrémité supérieure ou une zone d'extrémité supérieure, et à l'intérieur de chaque récipient (11, 21) une unité de piston déplaceur commandable et déplaçable axialement comprenant un piston déplaceur (13, 23), lequel comprenant un régénérateur (13b, 23b),
une unité de conversion d'énergie et
un circuit de fluide de travail commun, lequel comprend pour chaque unité hydraulique stirling au moins une conduite de fluide de travail (50, 60), laquelle relie l'unité hydraulique stirling à l'unité de conversion d'énergie,
**caractérisée en ce que**
l'unité de conversion d'énergie est une unité turbine (30), laquelle comprend un récipient (32) de turbine et une roue (34) de turbine agencée dans ce récipient (32) de turbine,
**en ce que** les conduites de fluide de travail (50, 60) s'étendent entre les unités hydrauliques stirling (10, 20) et l'unité turbine (30), de telle manière que le fluide de travail, lequel circule d'une unité hydraulique stirling (10, 20) à l'unité turbine (30), commence par heurter la roue de turbine (34) puis tombe dans une zone du récipient (32) de turbine située au-dessous de la roue (34) de turbine,
**en ce que** le circuit de fluide de travail, pour chaque unité hydraulique stirling (10, 20), comprend au moins une conduite de retour de fluide de travail (70, 74), laquelle relie l'unité turbine (30) à l'unité hydraulique stirling (10, 20), et chaque unité piston déplaceur comprend une enveloppe cylindrique (14, 24) qui s'étend vers le bas à partir du piston déplaceur (13, 23) et dont la surface extérieure est sensiblement en alignement avec la surface extérieure du piston déplaceur (13, 23).

2. Machine hydraulique stirling selon la revendication 1, **caractérisée en ce que** la force de flottabilité de chaque unité piston déplaceur est supérieure à sa force de pesanteur de sorte que le régénérateur (13b, 23b) flotte sur le fluide de travail.

3. Machine hydraulique stirling selon la revendication 2, **caractérisée en ce que** chaque piston déplaceur comprend un isolant (13a, 23a) entourant le régénérateur (13b, 23b), isolant dont la densité est inférieure à la densité du fluide de travail et lequel s'étend sur l'extrémité inférieure du régénérateur (13b, 23b), de sorte qu'une section inférieure de l'isolant (13a, 23a) est plongée dans le fluide de travail.

4. Machine hydraulique stirling selon l'une des revendications précédentes, **caractérisée en ce que** chaque unité piston déplaceur comprend un corps flottant (90, 110) relié avec le piston déplaceur (13, 23).

5. Machine hydraulique stirling selon la revendication 4, **caractérisée en ce que** l'enveloppe cylindrique (14, 24) forme au moins une partie de la liaison entre le piston déplaceur (13, 23) et le corps flottant (90, 110).

6. Machine hydraulique stirling selon l'une des revendications précédentes, **caractérisée en ce que** les récipients (11, 21) comprennent respectivement un gradin (11a) dirigé vers le bas et les enveloppes cylindriques (13, 23) comprennent respectivement une butée pour s'engager dans ce gradin (11a).

7. Machine hydraulique stirling selon l'une des revendications précédentes, **caractérisée en ce que**, pour commander les pistons déplaceurs (13, 23) à l'intérieur des récipients (11, 21) de chacun des unités hydrauliques stirling, il est prévu un tube montant (92) statique relié avec la conduite de retour de fluide hydraulique (70, 74) et un tube montant (94) déplaçable agencé à la manière d'un piston dans le tube montant statique (92).

8. Machine hydraulique stirling selon la revendication 7, **caractérisée en ce que** le tube montant statique (92) s'étend à travers le corps flottant (90).

9. Machine hydraulique stirling selon l'une des revendications 7 ou 8, **caractérisée en ce que** le tube montant déplaçable (94) comprend sur son extrémité supérieure une ouverture (95) dirigée vers le haut.

10. Machine hydraulique stirling selon l'une des revendications 7 à 9, **caractérisée en ce que** le piston déplaceur (13) n'est pas relié de manière fixe au tube montant déplaçable (94).

11. Machine hydraulique stirling selon la revendication 9 ou la revendication 10, **caractérisée en ce que** le piston déplaceur (13) comprend un déflecteur (98) dirigé vers l'ouverture (95).

12. Machine hydraulique stirling selon l'une des revendications précédentes, **caractérisée en ce que** le récipient (32) de turbine comprend une injection de vapeur (100).

13. Machine hydraulique stirling selon la revendication 12, **caractérisée en ce que** les générateurs de vapeur (17b, 27b) associés à l'injection de vapeur (100) sont chacun en contact avec la paroi extérieure d'un récipient (11, 21) d'une unité hydraulique stirling (10, 20).

14. Machine hydraulique stirling selon l'une des revendications précédentes, **caractérisée en ce qu'**il est prévu exactement deux unités hydrauliques stirling (10, 20), dans chacune desquelles un cycle Stirling est réalisé.

15. Machine hydraulique stirling selon l'une des revendications précédentes, **caractérisée en ce que** la roue (34) de turbine est une roue de turbine Pelton.
